# EUROPÄISCHE PATENTSCHRIFT

(11) **EP 1 863 614 B1**
(45) Veröffentlichungstag und Bekanntmachung des Hinweises auf die Patenterteilung: **15.10.2008**
(21) Anmeldenummer: 06723974.9
(22) Anmeldetag: 03.04.2006
(51) Int. Cl.: B24B 39/04, B24B 5/42

(54) **FESTWALZMASCHINE FÜR KURBELWELLEN**
BURNISHING MACHINE FOR CRANKSHAFTS
MACHINE A POLIR LES CYLINDRERS DES VILEBREQUINS

(30) Priorität: 01.04.2005 DE 102005014998
(43) Veröffentlichungstag der Anmeldung: 12.12.2007
(73) Patentinhaber: Hegenscheidt-MFD GmbH & Co. KG, 41812 Erkelenz (DE)
(72) Erfinder: HEFFE, Roland, 41352 Korschenbroich (DE); HEIMANN, Alfred, 52078 Aachen (DE); NIJSSEN, Theo, NL-5954 CJ Beesel (NL); RISTERS, Frank, 52477 Alsdorf (DE)
(74) Vertreter: Cohausz & Florack
(86) Internationale Anmeldenummer: PCT/EP2006/003016
(87) Internationale Veröffentlichungsnummer: WO 2006/103103

(56) Entgegenhaltungen:
- EP-A- 0 881 041

## Beschreibung

Die Erfindung betrifft eine Festwalzmaschine für Kurbelwellen nach dem Oberbegriff des Patentanspruchs 1. Eine derartige Festwalzmaschine, insbesondere ein Festwalzgerät, ist aus dem deutschen Gebrauchsmuster DE 297 13 627 U1 und dem dazu korrespondierenden europäischen Patent EP 0 881 041 B1 bekannt.

Eine aus den Schutzrechten bekannte Festwalzmaschine wird von der Inhaberin der Schutzrechte seit mehreren Jahren gebaut und hat sich bei ihrem Einsatz als sehr erfolgreich erwiesen. Gleichwohl weist die bekannte Maschine einige Besonderheiten auf, die es erforderlich gemacht haben, die Maschine weiter zu entwickeln und zu verbessern.

Dementsprechend besteht die Aufgabe der vorliegenden Erfindung darin, die bekannte Festwalzmaschine zu vereinfachen und zu verbessern.

Erfindungsgemäß wird die Aufgabe durch die Merkmale des Patentanspruchs 1 gelöst.

Vorteilhafte Ausgestaltungen und Weiterbildungen der Festwalzmaschine sind Gegenstand der auf den Patentanspruch 1 rückbezogenen Unteransprüche.

Aus der Lösung ergeben sich eine Reihe von bemerkenswerten Vorteilen. So konnte beispielsweise die Spitzenhöhe, das ist die Höhe über Flur der Drehachse des Drehantriebs für die Kurbelwelle, deutlich reduziert werden. Betrug die Spitzenhöhe bei der bekannten Maschine 1.400 mm so konnte sie bei der weiterentwickelten Maschine auf 1.100 mm gesenkt werden. Damit fügt sich die weiterentwickelte Maschine in den übrigen Maschinenpark von Maschinen zur Bearbeitung von Kurbelwellen besser ein, indem auf eine Arbeitsbühne verzichtet werden kann. Verbessert werden konnte auch die Sprudelschmierung der Festwalzwerkzeuge. Die Führungen von Kabeln und Schläuchen zum einzelnen Festwalzgerät der Festwalzmaschine konnten vereinfacht werden. Ein besserer Gewichtsausgleich des Festwalzgeräts im Hinblick auf die Aufhängvorrichtung in der Maschine konnte herbeigeführt werden. Schließlich konnte ein einheitliches Druckmedium, nämlich Drucköl, für die Betätigung sowohl des Kraftgeräts als auch der Kolben-Zylindereinheit verwendet werden, welche die Aufhängung des Festwalzgeräts an der Aufhängvorrichtung elastisch abstützt.

Nachfolgend wird die Erfindung an einem Ausführungsbeispiel näher beschrieben.

Es zeigen jeweils in verkleinertem Maßstab und in vereinfachter Darstellung die
- Fig. 1 ein Festwalzgerät in der Seitenansicht in der Öffnungsstellung,
- Fig. 2 ein Festwalzgerät in der Seitenansicht in der Schließstellung.

Betrachtet man die Festwalzmaschine 1 von der Bedienerseite 2 her, so folgen ein erster 3 und ein zweiter Scherenarm 4, die über ein erstes Drehgelenk 5 gelenkig miteinander verbunden sind. Der erste Scherenarm 3 und der zweite Scherenarm 4 sowie das erste Drehgelenk 5 bilden ein Festwalzgerät in scherenartiger Bauweise, von denen die Festwalzmaschine 1 mehrere aufweist.

Die Festwalzmaschine 1 für Kurbelwellen (nicht gezeigt) hat einen Drehantrieb (nicht gezeigt) für die Kurbelwelle, der um eine Drehachse 6 drehbar ist. Die beiden Scherenarme 3 und 4 tragen an den der Drehachse 6 jeweils zugewandten ersten Enden 7 und 8 der Drehachse 6 gegenüberliegend jeweils Teile eines Festwalzwerkzeugs 15, nämlich einen Festwalzrollenkopf 9 und einen Stützrollenkopf 10. An den der Drehachse 6 jeweils abgewandten zweiten Enden 11 und 12 werden die beiden Scherenarm 3 und 4 von einem dazwischen geschalteten Kraftgerät 13 angetrieben.

Es folgt eine Aufhängvorrichtung 14 für jedes Festwalzgerät 15 der Festwalzmaschine 1, welche längs eines Querbalkens 16 der Festwalzmaschine 1 in Richtung der Drehachse 6 verschieb- und arretierbar ist.

Das Kraftgerät 13 zwischen den beiden zweiten Enden 11 und 12 der Scherenarme 3 und 4 dient zur Erzeugung einer Schließ- und Öffnungsbewegung sowie einer Festwalzkraft des Festwalzgerätes 15 an den jeweiligen ersten Enden 7 und 8 der beiden Scherenarme 3 und 4. Bei der Öffnung des Festwalzgeräts 15 erreichen die beiden ersten Enden 7 und 8 eine gegenüber dem doppelten Bauradius 17 einer Kurbelwelle größere Öffnungsweite 18.

Der zweite Scherenarm 4 ist an einen ersten Schenkel 19 eines über ein zweites Drehgelenk 20 an der Aufhängvorrichtung 14 schwenkbar angeordneten ersten Winkelhebels 21 angelenkt. Der zweite Schenkel 22 des ersten Winkelhebels 21 ist an eine mit der Aufhängvorrichtung 14 verbundene Kolben-Zylindereinheit 23 angeschlossen. Zur besseren Erkennbarkeit ist der Umriss des ersten Winkelhebels 21 in der Figur 1 mit einer Schraffur versehen.

Das erste Ende 8 des zweiten Scherenarms 4 stützt sich über eine Rolle 24 auf der Aufhängvorrichtung 14 ab. Die Bahn 25 der Rolle 24 der Aufhängvorrichtung 14 weist eine kurvenartige Form auf.

Mit dem ersten Ende 26 ist das Kraftgerät 13 über einen zweiten Winkelhebel 27 sowie ein drittes 28 und viertes Gelenk 29 mit dem zweiten Ende 12 des zweiten Scherenarms 4 gelenkig verbunden. Bis hierhin entspricht die vorliegende Festwalzmaschine 1 weitgehend der Festwalzmaschine, welche aus dem eingangs genannten Stand der Technik bekannt ist.

Im Gegensatz zur bekannten Anordnung ist das Kraftgerät 13 in Richtung der Kraftwirkung 30 innerhalb einer Kulisse 31 längs verschiebbar angeordnet. Mit seinem zweiten Ende 32 ist das Kraftgerät 13 über ein fünftes Gelenk 33 mit dem zweiten Ende 11 des ersten Scherenarms 3 gelenkig verbunden.

Das freie Ende 34 der Kulisse 31 ist mit einer Führungsrolle 35 versehen, die längs einer Kurvenbahn 36 geführt wird, welche im zweiten Ende 11 des ersten Scherenarms 3 ausgespart ist. Vergrößert das Kraftgerät 13 den Abstand seiner Gelenke 28 und 33, so wird über die Kurvenbahn 36 und die Führungsrolle 35 die Lage des zweiten Winkelhebels 27 und der Scherenarme 3 und 4 verändert, so dass sich die Enden 7 und 8 annähern. Es entsteht das Bild der Figur 2.

Wie die Figur 2 zeigt, bilden das dritte 28, vierte 29 und fünfte Gelenk 33 in der Schließstellung des Festwalzgeräts 15 ein Dreieck 37 mit den Dreieckseiten a, b und c. Die zwischen dem dritten 28 und fünften Gelenk 33 liegende Richtung der Kraftwirkung 30 bildet die eine Dreieckseite a des Dreiecks 37. Die andere Dreieckseite c wird von der direkten Verbindungslinie 38 zwischen dem vierten 29 und fünften Gelenk 33 gebildet. Infolge dieser Konstellation weist das dritte Gelenk 28 als Eckpunkt des Dreiecks 37 auf das erste Drehgelenk 5 zu. Zur Stabilisierung der Schließstellung dient schließlich noch ein Anschlag 39, den der zweite Winkelhebel 27 am zweiten Ende 12 des zweiten Scherenarms 4 findet. Die Kurvenbahn 36 ist so gestaltet, dass sie ein konstantes Drehmoment erzeugt, während sich das Festwalzgerät 15 schließt. Die Kurvenbahn 36 hat einen geraden Abschnitt 43 für den Arbeitsbereich des Kraftgeräts 13 beim Festwalzen.

Die Aufhängvorrichtung 14 ragt unter dem Querbalken 16 hindurch und endet in einem biegeelastischen Element 40. Die Kolben-Zylindereinheit 23 ist mit der Aufhängvorrichtung 14 über das biegeelastische Element 40 verbunden. Dabei befinden sich zwischen dem zweiten Schenkel 22 des ersten Winkelhebels 21 sowie dem biegeelastischen Element 40 und der Kolben-Zylindereinheit 23 jeweils Gelenke 41 und 42. Während beim eingangs genannten Stand der Technik ein der Kolben-Zylindereinheit 23 vergleichbares Kraftelement aufgrund der erforderlichen Elastizität der Aufhängung des Festwalzgeräts an der Aufhängvorrichtung mit einem gasförmigen Druckmedium beaufschlagt wurde, kann dies dank der Elastizität des biegeelastischen Elements 40 durch die Beaufschlagung der Kolben-Zylindereinheit 23 mit einem flüssigen Druckmedium, beispielsweise Hydrauliköl, erfolgen. Es handelt sich dabei um das gleiche Druckmedium, das auch zur Betätigung des Kraftgeräts 13 vorgesehen ist. Der Vorteil für diese Anordnung besteht darin, dass man an der Festwalzmaschine 1 nur noch ein einziges, nämlich flüssiges, Druckmedium benötigt. Bei der Festwalzmaschine nach dem Stand der Technik waren noch zwei Druckmedien erforderlich, nämlich ein gasförmiges und ein flüssiges.

### Bezugszeichenliste

- 1: Festwalzmaschine
- 2: Bedienerseite
- 3: erster Scherenarm
- 4: zweiter Scherenarm
- 5: erstes Drehgelenk
- 6: Drehachse
- 7: erstes Ende (Scherenarm 3)
- 8: erstes Ende (Scherenarm 4)
- 9: Festwalzrollenkopf
- 10: Stützrollenkopf
- 11: zweites Ende (Scherenarm 3)
- 12: zweites Ende (Scherenarm 4)
- 13: Kraftgerät
- 14: Aufhängvorrichtung
- 15: Festwalzgerät
- 16: Querbalken
- 17: Bauradius
- 18: Öffnungsweite
- 19: erster Schenkel
- 20: zweites Drehgelenk
- 21: erster Winkelhebel
- 22: zweiter Schenkel
- 23: Kolben-Zylindereinheit
- 24: Rolle
- 25: Bahn (der Rolle 24)
- 26: erstes Ende
- 27: zweiter Winkelhebel
- 28: drittes Gelenk
- 29: viertes Gelenk
- 30: Richtung der Kraftwirkung
- 31: Kulisse
- 32: zweites Ende
- 33: fünftes Gelenk
- 34: freies Ende
- 35: Führungsrolle
- 36: Kurvenbahn
- 37: Dreieck
- 38: Verbindungslinie
- 39: Anschlag
- 40: biegeelastisches Element
- 41: Gelenk
- 42: Gelenk
- 43: gerader Abschnitt
- a: Dreiecksseite
- b: Dreiecksseite
- c: Dreiecksseite

## Patentansprüche

1. Festwalzmaschine (1) für Kurbelwellen, die einen um eine Drehachse (6) drehbaren Drehantrieb für die festzuwalzende Kurbelwelle und mindestens ein an einer Aufhängvorrichtung (14) beweglich gelagertes Festwalzgerät (15) in scherenartiger Bauweise mit einem ersten (3) und einem zweiten Scherenarm (4), die über ein erstes Drehgelenk (5) drehbar miteinander verbunden sind, enthält, wobei die beiden Scherenarme (3, 4) an der Drehachse (6) jeweils zugewandten ersten Enden (7, 8) gegenüberliegend jeweils Teile eines Festwalzwerkzeugs, nämlich einen Festwalzrollenkopf (9) und einen Stützrollenkopf (10) tragen und an der Drehachse (6) jeweils abgewandten zweiten Enden (11, 12) von einem Kraftgerät (13) angetrieben werden, wobei die Aufhängvorrichtung (14) längs der Drehachse (6) des Drehantriebs für die Kurbelwelle verschieb- und arretierbar ist und das Kraftgerät (13) an den beiden ersten Enden (7, 8) der beiden Scherenarme (3, 4) zur Erzeugung einer Schließ- und Öffnungsbewegung sowie einer Festwalzkraft eine gegenüber dem doppelten Bauradius (17) der festzuwalzenden Kurbelwelle größere Öffnungsweite (18) bewirkt, indem der zweite Scherenarm (4) an einen ersten Schenkel (19) eines über ein zweites Drehgelenk (20) an der Aufhängvorrichtung (14) schwenkbar angeordneten ersten Winkelhebels (21) angelenkt ist, während der zweite Schenkel (22) des ersten Winkelhebels (21) an eine mit der Aufhängvorrichtung (14) verbundene Kolben-Zylindereinheit (23) angeschlossen ist, wobei sich das erste Ende (8) des zweiten Scherenarms (4) über eine Rolle (24) auf der Aufhängvorrichtung (14) abstützt, während das Kraftgerät (13) mit einem ersten Ende (26) über einen zweiten Winkelhebel (27) mit dem zweiten Ende (12) des zweiten Scherenarms (4) über ein drittes Gelenk (28) und viertes Gelenk (29) gelenkig verbunden ist,
**dadurch gekennzeichnet, dass**
- das Kraftgerät (13) in Richtung der Kraftwirkung (30) in einer Kulisse (31) längsverschiebbar angeordnet ist,
- das Kraftgerät (13) mit einem zweiten Ende (32) über ein fünftes Gelenk (33) mit dem zweiten Ende (11) des ersten Scherenarms (3) gelenkig verbunden ist,
- ein freies Ende (34) der Kulisse (31) mit einer Führungsrolle (35) versehen ist, die längs einer Kurvenbahn (36) geführt ist, die im zweiten Ende (11) des ersten Scherenarms (3) ausgespart ist,
- in der Schließstellung des Festwalzgeräts (15) das dritte (28), vierte (29) und fünfte Gelenk (33) ein Dreieck (37) miteinander bilden, in welchem das dritte Gelenk (28) auf das erste Drehgelenk (5) zuweist, während
- der zweite Winkelhebel (27) am zweiten Ende (12) des zweiten Scherenarms (4) zum Anschlag (39) kommt.

2. Festwalzmaschine nach Anspruch 1, **dadurch gekennzeichnet, dass** die Kolben-Zylindereinheit (23) mit der Aufhängvorrichtung (14) über ein biegeelastisches Element (40) verbunden ist und zwischen dem zweiten Schenkel (22) des ersten Winkelhebels (21) sowie dem biegeelastischen Element (40) und der Kolben-Zylindereinheit (23) jeweils Gelenke (41, 42) vorgesehen sind.

3. Festwalzmaschine nach Anspruch 2, **dadurch gekennzeichnet, dass** die Kolben-Zylindereinheit (23) von einem flüssigen Druckmittel beaufschlagt wird.

4. Festwalzmaschine nach Anspruch 1, **dadurch gekennzeichnet, dass** das Kraftgerät (13) von einem flüssigen Druckmittel beaufschlagt wird.

## Claims

1. Deep rolling machine (1) for crankshafts, which contains a rotary drive which rotates around an axis (6) for the crankshaft to be deep rolled, and at least one deep rolling unit (15) which is flexibly attached to a suspension system (14) in a shears-type construction with a first (3) and a second shearing arm (4), which are connected to one another via a first rotating joint (5) such that they can rotate, whereby the two shearing arms (3, 4) carry parts of deep rolling tool, namely a work roller head (9) and a support roller head (10) at the first ends (7, 8) facing the axis (6) opposite one another and are driven by a power unit (13) on the second ends (11, 12) facing away from the axis (6), whereby the suspension system (14) can be moved along the axis (6) of the rotary drive for the crankshaft and locked in position and the power unit (13) brings about an opening width (18) greater than twice the construction radius (17) of the crankshaft to be deep rolled at the two first ends (7, 8) of the two shearing arms (3, 4) to generate closing and opening movements and a deep rolling force by means of hinges connecting the second shearing arm (4) to a first shank (19) of a first crank lever (21) which is attached via a second rotating joint (20) to the suspension system (14), while the second shank (22) of the first crank lever (21) is connected to a piston cylinder unit (23) attached to the suspension system (14), whereby the first end (8) of the second shearing arm (4) is supported via a roller (24) on the suspension system (14), while the power unit (13) is connected with articulation at a first end (26) via a second crank lever (27) to the second end (12) of the second shearing arm (4) via a third (28) and fourth joint (29),
**characterised by** the fact that
- the power unit (13) is attached such that it can move in the direction of force exertion (30) within a gate (31),
- the power unit (13) is connected with articulation at the second end (32) via a fifth joint (33) to the second end (11) of the first shearing arm (3),
- a free end (34) of the gate (31) is fitted with a back up roller (35), which is routed along a curved web (36), with a gap at the second end (11) of the first shearing arm (3),
- in the closed position of the deep rolling machine (15) the third (28), fourth (29) and fifth joint (33) form a triangle (37) with one another, in which the third joint (28) points to the first rotating joint (5), while
- the second crank lever (27) reaches the limit stop (39) at the second end (12) of the second shearing arm (4).

2. Deep rolling machine in accordance with claim 1 is **characterised by** the fact that the piston cylinder unit (23) is connected to the suspension system (14) via a resiliently flexible element (40) and joints (41, 42) are fitted between the second shank (22) of the first crank lever (21) and the resiliently flexible element (40) and the piston cylinder unit (23).

3. Deep rolling machine according to Claim 2
**characterised by** the piston cylinder unit (23) being charged with a liquid pressure medium.

4. Deep rolling machine according to Claim 1
**characterised by** the power unit (13) being charged with a liquid pressure medium.

## Revendications

1. Machine de galetage (1) pour vilebrequins comprenant un entraînement d'orientation tournant autour d'un axe de rotation (6) pour le galetage de vilebrequins et au moins un appareil de galetage (15) mobile monté sur un dispositif de suspension (14) et possédant une structure articulée avec un premier (3) et un deuxième bras articulé (4) reliés l'un à l'autre par une première articulation tournante (5) de sorte que les deux bras articulés (3, 4) portent à chacune des premières extrémités (7, 8) orientées vers l'axe de rotation (6) une partie de l'outil de galetage, à savoir une tête de galetage (9) et une tête de galet d'appui (10) et que les deuxièmes extrémités (11, 12) non orientées vers l'axe de rotation (6) sont entraînées par un groupe moteur (13), de sorte que chaque dispositif de suspension (14) puisse être déplacé et arrêté le long de l'axe de rotation (6) de l'entraînement d'orientation pour vilebrequins et que le groupe moteur (13) situé aux deux premières extrémités (7, 8) des deux bras articulés (3, 4) et destiné à créer un mouvement d'ouverture et de fermeture ainsi qu'une force de galetage générant une largeur d'ouverture (18) supérieure à deux fois le rayon structurel (17) du vilebrequin à galeter en ce que le deuxième bras articulé (4) est articulé sur la première branche (19) d'un premier levier coudé (21) monté de manière à pouvoir pivoter sur le dispositif de suspension (14) via une deuxième articulation tournante(20) et la deuxième branche (22) du premier levier coudé (21) est raccordée à une unité piston-vérin (23) reliée au dispositif de suspension (14) de sorte que la première extrémité (8) du deuxième bras articulé (4) repose via un galet (24) sur le dispositif de suspension (14), alors que la première extrémité (26) du groupe moteur (13) est reliée à la deuxième extrémité (12) du deuxième bras articulé (4) au moyen d'un deuxième levier coudé (27), d'une troisième (28) et d'une quatrième articulation (29),
**caractérisée en ce que**
- le groupe moteur (13) est monté en direction de l'effet dynamique (30) de manière à pouvoir glisser le long d'une coulisse (31),
- le groupe moteur (13) est relié avec sa deuxième extrémité (32) à la deuxième extrémité (11) du premier bras articulé (3) via une cinquième articulation (33)
- une extrémité libre (34) de la coulisse (31) est dotée d'un galet de guidage (35) mené le long d'une surface de glissement curviligne (36) évidée au niveau de la deuxième extrémité (11) du premier bras articulé (3)
- en position fermée de l'appareil de galetage (15) la troisième (28), quatrième (29) et cinquième articulation (33) forment un triangle (37), dans lequel la troisième articulation (28) montre en direction de la première articulation tournante (5) alors que
- le deuxième levier coudé (27) situé à la deuxième extrémité (12) du deuxième bras articulé (4) atteint la butée (39).

2. Machine de galetage selon la revendication 1
**caractérisée en ce que**
l'unité piston-vérin (23) est reliée au dispositif de suspension (14) par un élément élastique à la flexion (40) et **en ce qu'**une articulation (41, 42) est respectivement prévue entre la deuxième branche (22) du premier levier coudé (21) d'une part, l'élément élastique en flexion (40) d'autre part et l'unité piston-vérin (23).

3. Machine de galetage selon la revendication 2,
**caractérisée en ce que**
l'unité piston-vérin (23) est alimentée par un agent de pression liquide.

4. Machine de galetage selon la revendication 1,
**caractérisée en ce que**
le groupe moteur (13) est alimenté par un agent de pression liquide.
